# EUROPÄISCHE PATENTSCHRIFT

(11) **EP 0 065 118 B1**
(45) Veröffentlichungstag und Bekanntmachung des Hinweises auf die Patenterteilung: **03.09.1986**
(21) Anmeldenummer: 82103387.5
(22) Anmeldetag: 22.04.1982
(51) Int. Cl.: E02F 9/08

(54) **Bagger**
Excavator
Excavatrice

(30) Priorität: 15.05.1981 AT 2173/81; 04.12.1981 AT 5215/81
(43) Veröffentlichungstag der Anmeldung: 24.11.1982
(73) Patentinhaber: Ernst Menzi AG, CH-9443 Widnau (CH)
(72) Erfinder: Menzi, Ernst, CH-9443 Widnau (CH)
(74) Vertreter: Torggler, Paul, Dr.

## Beschreibung

Die Erfindung betrifft einen Bagger, bestehend aus einem Tragrahmen mit je einem Paar Tragarmen an gegenüberliegenden Seiten desselben, an welchen Räder und/oder Fußstützen angeordnet sind, und einem um eine annähernd vertikale Achse gegenüber dem Tragrahmen verdrehbaren Oberbau, an welchem ein Grab-, Schneid- oder Bearbeitungswerkzeug tragender Ausleger angreift, wobei am Oberbau wenigstens ein höhenverstellbares Rad angeordnet ist, und wenigstens eines der am Oberbau und an den Tragarmen angeordneten Räder angetrieben ausgeführt ist.

Bagger dieser Art (AT-A-305 910) sind sehr beweglich und daher bei schwierigsten Geländeverhältnissen einsetzbar, denn zur Fortbewegung des Baggers wird das vordere Ende des Tragrahmens während des Betriebes durch Abstützen des Grabwerkzeuges gegen den Erdboden angehoben, der Bagger durch Bewegung des das Werkzeug tragenden Auslegers vorund zurückbewegt bzw. durch Drehen des Oberbaues gelenkt und dann wieder auf die Fußstützen abgesenkt, so daß sich der Bagger durch Wiederholung dieser Betätigungen schrittweise fortbewegt. Zur Anpassung des Baggers an Geländeunebenheiten ist es bekannt, jeden Tragarm für sich und unabhängig von den anderen in einer Vertikalebene schwenkbar zu lagern. Es ist hier aber lediglich eine sogenannte Schreitbewegung möglich.

Um solche Bagger an eine Baustelle zu bringen oder von einer Arbeitsstelle zur anderen, besteht praktisch nur die Möglichkeit, den Bagger als Anhängefahrzeug zu transportieren. Wenn die Fortbewegung im Gelände oder auf einer Straße durch die Schreitbewegung erfolgt, ergeben sich einerseits Beschädigungen an dem Untergrund durch das Eingreifen der Grabwerkzeuge und andererseits ist die zu erzielende Fortbewegungsgeschwindigkeit doch sehr gering.

Es ist bereits eine Ausführung bekannt geworden (DE-B-2807 517), bei welcher eine Kombination einer Schreitbewegung und einer reinen Fahrbewegung angestrebt wird. Es werden zu diesem Zweck an den freien Enden der Tragarme sowohl Räder als auch Fußstützen angeordnet, welche je nach Bedarf abgesenkt werden. Bei Grabarbeiten sind die Fußstützen im Einsatz und die Räder entsprechend angehoben, wogegen bei einem Verfahren des Baggers zu einer anderen Baustelle die Räder abgesenkt und die Fußstützen angehoben werden. Einerseits ist es bei einer derartigen Ausgestaltung notwendig, zusätzliche Möglichkeiten vorzusehen, um überhaupt eine Lenkung dieser an den freien Enden der Tragarme vorgesehenen Räder zu bewirken und andererseits stellen diese stets an den freien Enden der Tragarme angeordnete Räder und Fußstützen ein Platzproblem dar.

Weiters ist ein Bagger bekannt (WO-A-7 900 651), bei welchem an einen Tragrahmen je ein Paar Tragarme an gegenüberliegenden Seiten angeordnet sind, an welchen Räder und Fußstützen gehalten werden. Auf dem Tragrahmen ist ein um eine annähernd vertikale Achse gegenüber dem Tragrahmen verdrehbarer Oberbau angeordnet, an welchem ein Grab-, Schneid- oder Bearbeitungswerkzeuge tragender Ausleger angreift. Am Oberbau ist ein höhenverstellbares Rad angeordnet, und ferner ist wenigstens eines der Räder angetrieben ausgeführt.

Wenn bei dieser bekannten Ausführung ein Lenkvorgang stattfindet, dann müssen die Tragarme und die entsprechenden Haltepratzen besonders weit weggeschwenkt werden, damit überhaupt ein geringfügiger Einschlag beim Lenken hervorgerufen werden kann. Dies besonders auch deshalb, weil solche Räder gemäß der bekannten Ausführung zu beiden Seiten des Oberbaues angeordnet sind. Da das hier höhenverstellbare Rad relativ weit von der Drehachse des Oberbaues entfernt liegt, müßte ein großer Lenkeinschlag des gesamten Oberbaues und somit auch des Auslegers und des Rades erfolgen, um einen entsprechenden Kurvenradius beim Fahren zu erreichen.

Es ist nicht immer möglich, allein durch das Verschwenken des Oberbaues einen genügenden Lenkeinschlag zu erreichen, so insbesondere auch in engen Durchfahrten, wo ja bei einem Ausschwenken des Oberbaues der Ausleger mit in die entgegengesetzte Richtung ausschwenkt und somit ein Hindernis darstellen würde. Außerdem ist der Lenkeinschlag zusammen mit dem Oberbau nur in einen bestimmten Bereich möglich, da ansonsten die bei einer Arbeit am Boden abgestützten Tragarme entfernt werden müßten.

Die vorliegende Erfindung hat sich daher zur Aufgabe gestellt, bei einem Bagger der eigangs genannten Art, welcher sowohl eine reine Schreitbewegung als auch eine reine Fahrbewegung durchführen kann, bei einer Fahrbewegung die Manövrierfähigkeit des Baggers unabhängig vom Abstand der Tragarme durch einen wesentlich größeren Lenkeinschlag zu verbessern.

Erfindungsgemäß wird dazu vorgeschlagen, daß das höhenverstellbare Rad an einem am drehbaren Oberbau höhenverstellbaren Tragteil um eine in einer vertikalen Ebene liegende und in Fahrstellung annähernd vertikal ausgerichtete Achse verschwenkbar gehalten ist, daß das Rad in einem annähernd U- oder L-förmigen Tragarm gelagert ist und dieser Tragarm verschwenkbar mit dem Tragteil verbunden ist, und daß die Schwenkachse zwischen Tragarm und Tragteil in Einsatzstellung des Rades und die Drehachse des Hades in horizontaler Richtung gesehen mit Abstand voneinander angeordnet sind.

Durch diese erfindungsgemäßen Maßnahmen ist ein großer Lenkeinschlag möglich, auch wenn die Tragarme nur geringfügig vom Boden abgehoben sind, da eben dieser Lenkeinschlag im Bereich zwischen diesen Tragarmen erreicht wird allein durch ein Verschwenken des Rades. Dies ist besonders deshalb von wesentlicher Bedeutung, weil ja ein Weiterrücken zu einer neuen Arbeitspoaition, insbesondere bei der Herstellung von Gräben, relativ rasch vor sich gehen soll. Durch die erfindungsgemäße Ausgestaltung wird lediglich das Rad mit dem entsprechenden Tragteil abgesenkt bzw. nach unten verschwenkt, wobei allein durch dieses Absenken bzw. Abschwenken die Tragarme des Tragrahmens von der Erdoberfläche abgehoben werden. Es ist dann ein genügender Lenkbereich vorhanden, um eben das erforderliche . Lenkmanöver durchzuführen. Es muß dann lediglich wieder das Rad angehoben werden, damit es in seine Ruhestellung gelangt. Beim Anheben kommen dann die Tragarme mit ihren Haltepratzen wieder mit der Oberfläche in Berührung und die Abstützung des Baggers für den Arbeitseinsatz ist wieder vorbereitet. Die Tragarme müssen daher gar nicht zur Seite oder nach oben oder irgendwohin verschwenkt werden, um eine kurze Weiterfahrt des Baggers zu einer neuen Arbeitsposition zu bewerkstelligen, da auf engstem Raum ein starker Lenkeinschlag möglich ist.

Durch die Lagerung des Rades in annähernd U-oder Lförmigem Tragarm ergibt sich eine konstruktiv einfache, aber wirkungsvolle Lösung zur Erzielung eines großen Lenkeinschlages auch ohne zusätzliches Verdrehen des Oberbaues.

Da die Schwenkachse zwischen Tragarm und Tragteil in Einsatzstellung des Rades und die Drehachse des Rades in horizontaler Richtung gesehen mit Abstand voneinander angeordnet sind, ergibt sich ein größerer Hebelarm für die Lenkstellung und damit eine leichtere Verstellbarkeit des Rades samt dem Tragarm für einen Lenkeinschlag.

Die Erfindung wird in der nachstehenden Beschreibung anhand der Zeichnung noch näher erläutert.

Es zeigen:
Fig. 1 eine Seitenansicht eines Baggers in Fahrstellung;
Fig. 2 eine Draufsicht gemäß Fig. 1;
Fig. 3 eine Draufsicht auf einen am Oberbau höhenverstellbaren Tragteil, wobei eine Lenkeinstellung des Rades dargestellt ist.

Der Bagger besteht aus einen Tragrahmen 1, wobei je ein Paar Tragarme 2 und 3 an gegenüberliegenden Seiten des Tragrahmens 1 angeordnet sind. An diesen Tragarmen sind Räder 4 bzw. Fußstützen 5 angeordnet. Der Oberbau 6 des Baggers ist um eine annähernd vertikale Achse 7 gegenüber dem Tragrahmen 1 verdrehbar. An diesem Oberbau 6 greift ein Ausleger 8 an, wobei lediglich ein Teil dieses Auslegers 8 dargestellt ist. Am freien Ende dieses Auslegers 8 sind dann Grab-, Schneid- oder Bearbeitungswerkzeuge angeordnet, wobei die Bewegung des Auslegers und dieser Werkzeuge durch Hydraulikzylinder erfolgt.

Am Oberbau 6 ist ein höhenverstellbares Rad 9 angeordnet. Eines oder beide Räder 4 können mit einem hydraulischen Antrieb ausgestattet sein, um dadurch eine Fahrbewegung zu erreichen.

Bei der erfindungsgemäßen Ausführung eines Baggars ist also das Rad 9 an der dem Auslager 8 gegenüberlieganden Seite des Oberbaues 6 vorgesehen. Am Oberbau 6 ist um eine horizontale Achse 21 verschwenkbar ein Tragteil 20 angeschlossen, wobei dieser Tragteil 20 durch Hydraulikzylinder 12 nach unten in eine Fahrstellung bzw. nach oben in eine Ruhestellung verschwenkt werden kann. Das Rad 9 ist in einem annähernd U-förmigen Tragarm 23 gehalten, wobei der Tragarm 23 um die Achse 22 gegenüber dem Tragteil 20 verschwenkbar ist. Diese Achse 22 liegt dabei in einer annähernd vertikalen Ebene und ist in Fahrstellung (Fig. 1) annähernd vertikal ausgerichtet, wobei der Winkel der Achse 22 zur Vertikalen je nach dem Verstellwinkel des Tragteiles 20 entsprechend von der Vertikalen abweicht. Es muß lediglich erreicht werden, daß durch ein Verdrehen des Tragarmes 23 um die Achse 22 das Rad 9 einen Lenkeinschlag erhält. Die Räder 4 und 9 können unterschiedlich dimensioniert sein oder auch die gleiche Größe (Durchmesser, Breite) aufweisen.

Die Schwenkachse 22 zwischen dem Tragarm 23 und dem Tragteil 20 in Einsatzstellung des Rades 9 gesehen ist mit horizontalem Abstand von der Drehachse 24 des Rades 9 angeordnet.

Zur Durchführung der Lenkbewegung ist ein Hydraulikzylinder 25 vorgesehen, welcher sowohl am Tragarm 23 als auch am Tragteil 20 angreift. Dieser Hydraulikzylinder 25 greift dabei an einen Schenkel des U-förmigen Tragarmes 23 an, so daß beim Ausschieben bzw. Einziehen des Kolbens des Hydraulikzylinders der Tragarm 23 um die Achse 22 verschwenkt wird. Je größer der Abstand der Befestigungsstellen des Hydraulikzylinders 25 von der Achse 22 ist, um so geringer ist die erforderliche Kraft für die Lenkbewegung. Wenn der Hydraulikzylinder nur über einen kurzen Hebelarm bezogen auf die Achse 22 am Tragarm 23 angreift, dann ist wohl die Verstellbewegung des Tragarmes 23 bezogen auf die Bewegung des Hydraulikzylinders 25 größer, doch sind dann entsprechend größere Kräfte erforderlich.

Der Tragteil 20 ist in der Zeichnung als geschlossene Platte dargestellt, wobei hier jedoch verschiedene konstruktive Varianten gewählt werden können. Es ist auch eine reine Rahmenkonstruktion möglich. Gegebenenfalls wäre es bei entsprechender konstruktiver Ausgestaltung auch möglich, anstelle der zwei Hydraulikzylinder 12 zum Verschwenken des Tragteiles 20 lediglich einen Hydraulikzylinder 12 vorzusehen. Auch die konstruktive Ausführung des Tragarmes kann auf verschiedene Art und Weise erfolgen. So wäre es auch denkbar, lediglich eine Art L-förmige Ausbildung für den Tragarm 23 vorzusehen, so daß dann das Rad 9 fliegend an dem einen Schenkel dieses Tragarmes 23 befestigbar ist.

Bei Grabarbeiten oder sonstigen Arbeiten ist der Bagger in einer Stellung, bei der der Ausleger zwischen den beiden Tragarmen 2 liegt, also in einer gegenüber der Darstellung in den Fig. 1 und 2 um 180° verschwenkten Stellung. Soll nun eine größere Strecke mit dem Bagger zurückgelegt werden, so kann in einfacher Weise auf einen Fahrbetrieb umgestellt werden, indem nämlich vorerst der Oberbau 6 um die vertikale Achse 7 um annähernd 180° verdreht wird, so daß bei gleichbleibender Stellung des Tragrahmens 1 und somit der Tragarme 2 und 3 der Ausleger 8 nunmehr in die andere Richtung weist, wie dies in den Fig. 1 und 2 dargestellt ist. Nun kann das Rad 9 mit dem Tragteil 20 durch die Hydraulikzylinder 12 nach unten geschwenkt werden, so daß das Rad 9 auf dem befahrbaren Boden abgestützt wird. Allein durch entsprechendes Niederdrücken des Rades 9 werden die Tragarme 2 und somit die Fußstützen 5 angehoben. Selbstverständlich ist es möglich, zusätzlich durch Betätigung der Hydraulikzylinder 15 die Fußstützen 5 anzuheben.

Wenn nun Kurven mit einem relativ engen Radius befahren werden sollen, dann kann durch die Verschwenkbarkeit des Rades 9 gegenüber dem Tragteil 20 eine größere Lenkeinstellung erreicht werden. Es kann daher der Lenkvorgang allein durch ein Verschwenken des Tragarmes 23 am Tragteil 20 oder aber durch Verdrehen des Oberbaues 6 oder durch gegenseitige Unterstützung beider Maßnahmen erreicht werden.

Durch die erfindungsgemäße Ausführung kann unabhängig vom Abstand der Tragarme, welche die Fußstützen oder Räder tragen, zusätzlich oder getrennt von der Lenkbewegung durch Verdrehen des Oberbaues eine Lenkung durchgeführt werden, so daß in einfacher Weise auch Kurven mit relativ kleinem Radius befahren werden können.

Von besonderem Vorteil ist auch, daß gerade bei engen Durchfahrten der Oberbau in Längsrichtung des Baggers ausgerichtet bleiben kann, daß also in solchen Fällen allein das Rad gegenüber dem höhenverstellbaren Tragteil verschwenkt werden kann.

Anstelle eines verschwenkbaren Tragteiles 20 sind selbstverständlich auch andere Möglichkeiten gegeben, das Rad 9 höhenverstellbar anzuordnen. Beispielsweise wäre es auch denkbar, vertikale Führungsschienen vorzusehen, entlang welcher ein entsprechender Radträger (Tragteil 20) verschiebbar ist. Auch wäre es denkbar, seitlich neben der Führerkabine 14 also an den Seitenbereichen des Oberbaues 6 jeweils ein solches Rad 9 vorzusehen, wobei dann diese Räder ebenfalls entsprechend abgesenkt werden können.

Im Rahmen der Erfindung wäre es auch denkbar, das Rad 9 angetrieben auszuführen oder eventuell nur dieses Rad 9 anzutreiben und die Räder 4 antriebslos auszugestalten. Eine erfindungsgemäße Ausgestaltung läßt sich auch bei Baggern einsetzen, bei welchen beispielsweise an den Tragarmen 3 abwechselnd einsetzbar Fußstützen und Räder vorgesehen sind. Diese Räder werden dann eben einer Fahrbewegung entsprechend abgesenkt und die Fußstützen angehoben. Zu einer echten Fahrbewegung sind dann mindestens drei Räder erforderlich.

Die erfindungsgemäße Ausgestaltung wird also in konstruktiv einfacher Weise ein beim Arbeitseinsatz im wesentlichen als Schreitbagger wirkender Bagger so ausgestaltet, daß er ständig und rasch bei Bedarf in einen fahrbaren Bagger mit großer Kurvenmanövrierfähigkeit umfunktioniert werden kann.

## Patentansprüche

1. Bagger, bestehend aus einem Tragrahmen (1) mit je einem Paar Tragarmen (2, 3) an gegenüberliegenden Seiten desselben, an welchen Räder (4) und/oder Fußstützen (5) angeordnet sind, und einem um eine annähernd vertikale Achse (7) gegenüber dem Tragrahmen (1) verdrehbaren Oberbau (6), an welchem ein Grab-, Schneid- oder Bearbeitungswerkzeug tragender Ausleger (8) angreift, wobei an Oberbau (6) wenigstens ein höhenverstellbares Rad (9) angeordnet ist, und wenigstens eines der am Oberbau (6) und an den Tragarmen (2, 3) angeordneten Räder (4, 9) angetrieben ausgeführt ist, dadurch gekennzeichnet, daß das höhenverstellbare Rad (9) an einem am drehbaren Oberbau (6) höhenverstellbaren Tragteil (20) um eine in einer vertikalen Ebene liegende und in Fahrstellung annähernd vertikal ausgerichtete Achse (22) verschwenkbar gehalten ist, daß das Rad (9) in einem annähernd U- oder L-förmigen Tragarm (23) gelagert ist und dieser Tragarm (23) verschwenkbar mit dem Tragteil (20) verbunden ist, und daß die Schwenkachse (22) zwischen Tragarm (23) und Tragteil (20) in Einsatzstellung des Rades (9) und die Drehachse (24) des Rades (9) in horizontaler Richtung gesehen mit Abstand voneinander angeordnet sind.

2. Bagger nach Anspruch 1, dadurch gekennzeichnet, daß am Tragteil (20) und am Tragarm (23) mit Abstand von der Schwenkachse (22) ein Hydraulikzylinder (25) bzw. -kolben angreift.

## Claims

1. An excavator, comprising a support frame (1) having on each opposite side thereof a pair of support arms (2, 3), wheels (4) and/or support feet (5) being mounted thereon, and a superstructure (6), being pivotable relative to the support frame (1) about an approximately vertical axis (7) and engaging an arm (8) supporting a digging, cutting or working tool, at least one vertically adjustable wheel (9) being mounted on the superstructure (6), and at least one of the wheels (4, 9) mounted on the superstructure (6) or the support arms (2, 3) being adapted to be driven, characterized in that the vertically adjustable wheel (9) is mounted on a support member (20) vertically adjustably mounted on the rotatable superstructure (6) and is pivotable about an axis of rotation (22) lying in a vertical plane and orientated approximately vertically in the travelling position, the wheel (9) is mounted in an approximately U- or L-shaped support arm (23) pivotably connected to the support member (20). and the axis of rotation (22) of the support arm (23) with respect to the support member (20) and the rotational axis (24) of the wheel (9) are horizontally displaced.

2. An excavator according to Claim 1, characterized in that an hydraulic cylinder (25) or piston engages with the support member (20) and with the support arm (23) at a distance from the axis of rotation (22).

## Revendications

1) Excavateur, constitué par un bâti porteur (1) pourvu à chacun de ses côtés opposés d'une paire de bras de support (2, 3), sur lesquels sont montés des roues (4) et/ou des appuis de pieds (5), et par une superstructure (6) pouvant tourner par rapport au bâti porteur (1) sur un axe (7) approximativement vertical et sur laquelle prend prise un avant-bras (8) portant un outil de fouille, de coupe ou de préparation, au moins une roue (9) réglable en hauteur étant montée sur la superstructure (6) et l'une au moins des roues (4, 9) montées sur la superstructure (6) et sur les bras de support (2, 3) étant réalisée pour être entraînée, excavateur caractérisé en ce que la roue (9) réglable en hauteur est maintenue sur une pièce de support (20) reglable en hauteur sur la superstructure tournante (6) en pouvant pivoter sur un axe (22) situé dans un plan vertical et orienté à peu près verticalement en position de marche, en ce que la roue (9) est placée dans un bras de support (23) approximativement en forme de U ou de L et ce bras de support (23) est relié à la pièce de support (20) en pouvant pivoter par rapport à celle-ci, et en ce que l'axe de pivotement (22) entre le bras de support (23) et la pièce de support (20), en position d'utilisation de la roue (9), et l'axe de rotation (24) de la roue (9) sont, vus en direction horizontale, disposés à distance l'un de l'autre.

2) Excavateur selon la revendication 1, caractérisé en ce qu un cylindre, ou piston, hydraulique (25) agit sur la pièce de support (20) et sur le bras de support (23) à distance de l'axe de pivotement (22).
